# EUROPÄISCHE PATENTSCHRIFT

(11) **EP 3 382 139 B1**
(45) Veröffentlichungstag und Bekanntmachung des Hinweises auf die Patenterteilung: **01.05.2019**
(21) Anmeldenummer: 17163583.2
(22) Anmeldetag: 29.03.2017
(51) Int. Cl.: E21B 7/02

(54) **BOHRGERÄTEANORDNUNG UND VERFAHREN ZUM ERSTELLEN EINER BOHRUNG**
DRILLING APPARATUS AND METHOD FOR PRODUCING A BOREHOLE
SYSTÈME DE FORAGE ET PROCÉDÉ DE RÉALISATION D'UN FORAGE

(43) Veröffentlichungstag der Anmeldung: 03.10.2018
(73) Patentinhaber: Klemm Bohrtechnik GmbH, 57489 Drolshagen (DE)
(72) Erfinder: HAGEMEYER, Carl, 57462 Olpe (DE)
(74) Vertreter: Wunderlich & Heim Patentanwälte Partnerschaftsgesellschaft mbB

(56) Entgegenhaltungen:
- WO-A1-03/048524
- DE-U1-202014 000 508
- Mattias Hjierpe: "Remote control station for surface drilling safety - Atlas Copco", , 22. Dezember 2015 (2015-12-22), XP055412568, Gefunden im Internet: URL:https://www.atlascopco.com/en-uk/mrba/ news-overview/sed---news/remote-control-st ation-for-surface-drilling-safety [gefunden am 2017-10-04]

## Beschreibung

Die Erfindung betrifft eine Bohrgeräteanordnung mit einem Bohrgerät, welches ein Raupenfahrwerk aufweist, an welchem eine Bohrlafette mit einem Bohrantrieb gelagert ist, welche zum Antreiben eines Bohrgestänges ausgebildet und entlang der Bohrlafette axial verfahrbar gelagert ist, wobei die Bohrlafette über einen Mehrgelenkarm in einer Vielzahl von Bohrpositionen im Raum verstellbar ist, und mit einer Bedienkabine für mindestens eine Bedienperson zum Steuern des Bohrgeräts, gemäß dem Oberbegriff des Anspruchs 1.

Die Erfindung betrifft weiterhin ein Verfahren zum Erstellen einer Bohrung, insbesondere einer Injektionszugankerbohrung, insbesondere mit einer solchen Bohrgeräteanordnung, bei dem ein Bohrgestänge mit einem Bohrkopf von einem Bohrantrieb drehend angetrieben wird, welcher zum Einbringen der Bohrung in einen Boden- oder Wandbereich entlang einer Bohrlafette axial verfahren wird, welche mittels eines Mehrgelenkarms eines Bohrgeräts in eine Vielzahl von Bohrpositionen im Raum verstellbar ist, wobei ein Bohrbetrieb von mindestens einer Bedienperson aus einer Bedienkabine heraus gesteuert wird, gemäß dem Oberbegriff des Anspruchs 10.

Derartige Bohrgeräte werden auch als Ankerbohrgeräte bezeichnet. Da Anker nicht nur vertikal in den Boden sondern in vielen Fällen in einer Vielzahl unterschiedlicher Winkel in Wand- und Deckenbereiche, etwa zum Stützen von Baugrubenwänden oder zur Hang- oder Tunnelsanierung eingebracht werden, ist eine Bohrlafette über einen Mehrgelenkarm gegenüber einem Grundgerät in einer Vielzahl von Bohrpositionen frei im Raum verstellbar. Ein solches Bohrgerät geht beispielsweise aus der DE 20 2014 000 508 U1 hervor.

Ein Oberwagen an einem solchen Bohrgerät ist dabei sehr kompakt ausgebildet, um die Vielzahl von Verstellmöglichkeiten der Bohrlafette im Raum möglichst nicht zu behindern und einzuschränken. Üblicherweise befindet sich die Bedienkabine in einem hinteren Bereich des Bohrgerätes, wobei die Bedienkabine häufig als ein einfacher Bedienstand ausgebildet ist.

Häufig verdeckt die Bohrlafette auch die Sicht vom Bedienstand auf den Arbeitsbereich in der Nähe des Bohransatzpunktes. Für ein positionsgenaues Einbringen von Bohrungen mittels der im Raum frei verstellbaren Bohrlafette ist es daher oftmals erforderlich, dass sich die Bedienperson aus dem Bedienstand entfernt und sich nahe an dem Arbeitsbereich positioniert, so dass die Bedienperson eine gute Sicht auf den Arbeitsbereich mit dem Bohransatzpunkt besitzt. Die Steuerung des Bohrgerätes erfolgt in diesen Fällen über ein tragbares Bedienpult, welches die Bedienperson mit sich trägt. Das Bedienpult ist relativ schwer und trotz Verwendung von Tragriemen auf Dauer belastend.

Zudem hat diese Anordnung den Nachteil, dass die Bedienperson sich ungeschützt im Freien befindet. Die Bedienperson ist somit Witterungseinflüssen an der Baustelle ausgesetzt. Bei schlechter Witterung kann dies den Bohrbetrieb beeinträchtigen oder sogar zum Erliegen bringen. Darüber hinaus ist die Positionierung des ungeschützten Bedieners unmittelbar am Bohrpunkt auch unter dem Gesichtspunkt der Arbeitssicherheit nachteilig.

In einem Internet-Artikel von Mattias Hjierpe mit Datum vom 22. Dezember 2015 wird zur Erhöhung der Sicherheit für eine Bedienperson beim Bohren in einem gefährlichen Bereich die Verwendung einer Fernsteuerung mit einem Videokamerasystem gelehrt. Die Fernsteuerstation kann dabei in einem sicheren Abstand zur Bohrstelle in einem Container oder einem Fahrzeug angeordnet sein.

Der Erfindung liegt die **Aufgabe** zugrunde, eine Bohrgeräteanordnung und ein Verfahren zum Erstellen einer Bohrung anzugeben, mit welchen einerseits ein effizientes Bohren und andererseits eine gute Bedienbarkeit für die Bedienperson gegeben sind.

Die Aufgabe wird zum einen durch eine Bohrgeräteanordnung mit den Merkmalen des Anspruchs 1 und zum anderen durch ein Verfahren zum Erstellen einer Bohrung mit den Merkmalen des Anspruchs 10 gelöst.

Bevorzugte Ausführungsformen der Erfindung sind in den jeweils abhängigen Ansprüchen angegeben.

Bei der erfindungsgemäßen Bohrgeräteanordnung ist vorgesehen, dass die Bedienkabine als eine mobile Bedieneinheit ausgebildet ist, welche getrennt von dem Bohrgerät auf einem eigenständigen Fahrwerk angeordnet ist.

Eine Grundidee der Erfindung kann darin gesehen werden, das Bohrgerät zweiteilig auszubilden und die Bedienkabine als eine mobile Bedieneinheit auszugestalten. Die mobile Bedieneinheit wird dabei nach der Erfindung mit einem eigenständigen Fahrwerk versehen, so dass sich die Bedienperson mit der mobilen Bedieneinheit bewegen kann. Durch die getrennte und mobile Ausgestaltung der Bedieneinheit mit einem eigenständigen Fahrwerk kann diese unabhängig vom Bohrgerät verfahren werden. Damit kann die Bedieneinheit stets so angeordnet werden, dass diese in der konkreten Baustellensituation die Verstellbarkeit der Bohrlafette im Raum nicht behindert. Gleichzeitig kann die Bedieneinheit über das eigenständige Fahrwerk von der Bedienperson so verfahren werden, dass stets eine gute Sicht auf den Bohransatzpunkt erreicht werden kann.

Grundsätzlich kann die Bedienkabine in einer beliebigen, insbesondere leitungsgebundenen Weise mit dem Bohrgerät in Verbindung stehen. Besonders bevorzugt ist es nach einer Ausführungsform der Erfindung, dass die Bedienkabine ein Bedienpult aufweist, welches drahtlos mit einer Steuereinrichtung des Bohrgeräts in Verbindung steht. Somit wird eine hohe Unabhängigkeit und Bewegungsfreiheit zwischen dem Bohrgerät einerseits und der Bedienkabine andererseits erreicht. Für bestimmte Zwecke kann an dem Bohrgerät weiter ein fester Bedienstand, vorzugsweise in einer vereinfachten Ausführung, vorgesehen sein. Die leitungslose Verbindung ist insbesondere eine Funksignalverbindung.

Grundsätzlich kann die mobile Bedieneinheit nur für eine einzelne Person vorgesehen sein. Bevorzugt ist es nach einer Ausführungsform der Erfindung, dass die Bedienkabine zum Aufnehmen von mindestens zwei Personen ausgebildet ist. Die beiden Personen können dabei unterschiedliche Funktionen übernehmen. So kann ein Fahrer zum Verfahren der mobilen Bedieneinheit sowie die eigentliche Bedienperson für das Bohrgerät geschützt angeordnet werden. Grundsätzlich kann die mobile Bedieneinheit auch zum Steuern mehrerer Bohrgeräte vorgesehen sein, so dass ein effektiver Personaleinsatz ermöglicht ist.

Grundsätzlich kann die Bedienkabine der mobilen Bedieneinheit als ein offener Bedienstand ausgebildet sein. Besonders vorteilhaft ist es nach einer Weiterbildung der Erfindung, dass die Bedienkabine geschlossen ausgebildet ist. Die Bedienkabine kann insbesondere mit Fenstern und Türen sowie vorzugsweise mit Schutzgittern und einer Klimatisierung versehen sein. Hierdurch wird ein besonders guter Arbeitsschutz sowie ein Schutz vor Witterungseinflüssen erreicht.

Eine besonders gute Mobilität wird dadurch erreicht, dass das Fahrwerk der mobilen Bedieneinheit als ein Raupenfahrwerk oder ein Radfahrwerk ausgebildet ist. Das Fahrwerk kann etwa ähnlich dem Fahrwerk von sogenannten Minibaggern, welche ebenfalls als Raupen- oder Radfahrzeuge angeboten werden, ausgebildet sein. Diese sind kostengünstig zu beziehen und bieten eine hohe Wendigkeit auch in einem unwegsamen Gelände. Grundsätzlich kann die mobile Bedieneinheit so kompakt ausgebildet sein, dass diese mit dem eigentlichen Bohrgerät lösbar gekoppelt werden kann. Das Bohrgerät kann so mit der mobilen Bedieneinheit auch als eine Einheit verfahren werden.

Eine weitere Verbesserung der Bedienbarkeit des Bohrgerätes und der Einsetzbarkeit der mobilen Bedieneinheit wird nach einer Weiterbildung der Erfindung dadurch erzielt, dass das Fahrwerk als ein Unterwagen ausgebildet ist und dass auf dem Unterwagen ein Oberwagen mit der Bedienkabine drehbar gelagert ist. Insgesamt kann so eine sehr gute Übersicht der Bedienperson in der mobilen Bedieneinheit auch auf mehrere Bohrgeräte oder auf die Baustelle insgesamt erzielt werden.

Nach der Erfindung ist die Bohrgeräteanordnung dadurch gekennzeichnet, dass die mobile Bedieneinheit mit einer Antriebsrichtung versehen ist, welche zum Antreiben mindestens einer Arbeitseinrichtung ausgebildet ist. Somit kann die mobile Bedieneinheit auch neben einer reinen Bedien- und Steuerungsfunktion auch als ein zusätzliches Arbeitsgerät für bestimmte Aufgaben herangezogen werden.

Besonders vorteilhaft ist es, dass die Arbeitseinrichtung ein Hebezeug, eine Greifeinrichtung, einen Tragarm und/oder eine Seilwinde aufweist. Erfindungsgemäß ist die mobile Bedieneinheit mit einer Greifeinrichtung an einem bewegbaren Tragarm versehen, so dass mit der mobilen Bedieneinheit auch Handhabungen von Bohrgestängeelementen durchgeführt werden können. So können neue Bohrgestängeelemente an die Bohrlafette zugeführt oder beim Demontieren des Bohrgestänges Bohrgestängeelemente abgeführt und zu einem Magazin transportiert werden.

Hinsichtlich des Verfahrens ist die Erfindung dadurch gekennzeichnet, dass die Bedienkabine als eine mobile Bedieneinheit ausgebildet ist, welche getrennt von dem Bohrgerät mittels eines eigenständigen Fahrwerks verfahren wird. Das Verfahren kann insbesondere durch die zuvor beschriebene erfindungsgemäße Bohrgeräteanordnung durchgeführt werden. Es können damit die zuvor beschriebenen Vorteile erzielt werden.

Grundsätzlich kann die erstellte Bohrung für verschiedene Zwecke eingesetzt werden, etwa für Sprenglochbohrungen, Geothermiebohrungen, Sondierungsbohrungen oder zu sonstigen Zwecken. Besonders vorteilhaft ist es nach einer Weiterbildung der Erfindung, dass als Bohrgestänge mit dem Bohrkopf ein Zugglied vorgesehen wird, welches nach dem Erstellen der Bohrung in der Bohrung verbleibt und verankert wird. Insbesondere kann ein Injektionszuganker vorgesehen werden, welcher nach Erstellen der Bohrung durch Einspritzen oder Einfüllen einer aushärtbaren Suspension fest in dem Boden- oder Gesteinsmaterial verankert wird.

Eine besonders hohe Flexibilität bei der Bohrungserstellung wird nach einer Ausführungsvariante des erfindungsgemäßen Verfahrens dadurch erzielt, dass das Bohrgerät drahtlos von der mobilen Bedieneinheit durch die Bedienperson gesteuert wird. Aus Sicherheitsgründen kann die Steuerung so ausgelegt werden, dass der Betrieb des Bohrgerätes gestoppt wird, wenn eine Verbindung des Bohrgerätes zu der mobilen Bedieneinheit unterbrochen wird.

Nach einer weiteren Ausführungsvariante der Erfindung ist es vorteilhaft, dass die mobile Bedieneinheit mit einem Tragarm und einer Greifeinrichtung versehen ist, durch welche Bohrgestängeelemente gegriffen und an das Bohrgerät zugeführt oder von diesem abgeführt werden. Die Greifereinrichtung ist dabei vorzugsweise als ein Rohr- oder Bohrgestängegreifer mit mindestens zwei Spannklauen ausgebildet. Die Greifereinrichtung ist an dem freien Ende des Baggerarms angebracht. Der Baggerarm kann als ein Mehrgelenkarm ausgebildet sein.

Nachfolgend wird die Erfindung anhand von Ausführungsbeispielen weiter beschrieben, welche schematisch in den beigefügten Zeichnungen dargestellt sind. In den Zeichnungen zeigen:
- Fig. 1: eine schematische Seitenansicht einer Bohrgeräteanordnung und
- Fig. 2: eine schematische Seitenansicht einer erfindungsgemäßen Bohrgeräteanordnung.

Eine Bohrgeräteanordnung 10 gemäß Fig. 1 weist ein Bohrgerät 20 auf, welches in dem dargestellten Ausführungsbeispiel zum Abbohren eines Bohrgestänges 40 für einen Injektionszuganker ausgebildet ist. Das Bohrgerät 20 umfasst eine Trägereinheit 24 mit den Antriebsaggregaten, wobei die Trägereinheit 24 mittels eines Raupenfahrwerks 22 verfahrbar ist. In einem Frontbereich des Bohrgerätes 20 ist ein Mehrgelenkarm 26 mit einer Bohrlafette 30 gelagert. Über den Mehrgelenkarm 26 kann die Bohrlafette 30 in einer Vielzahl von Bohrpositionen mit verschiedensten vertikalen und horizontalen Ausrichtungen im Raum verstellt werden. Es können so Bohrungen in nahezu beliebigen Winkeln in einen Boden oder in Wand- und Deckenbereichen eingebracht werden.

Die Bohrlafette 30 ist mit einer Linearführung 32 versehen, entlang welcher ein Bohrantrieb 34 linear verfahrbar gelagert ist. Der Bohrantrieb 34 kann in beliebiger Weise ausgestaltet sein, etwa als ein Drehantrieb zum Einfach- oder Doppelkopfbohren oder zum Schlagbohren. Der Bohrantrieb ist vorzugsweise zum drehenden Antreiben des Bohrgestänges 40 ausgebildet. Der Bohrantrieb kann auch als ein Schlag- oder Vibrationsantrieb ausgebildet sein, so dass das Bohrgestänge 40 ohne oder ergänzend zu einer Drehbewegung vorgetrieben werden kann. Das Bohrgestänge 40 ist vorzugsweise aus einzelnen Bohrgestängeelementen 42 aufgebaut, welche in der Nähe der Bohrstelle gelagert sind.

Am bohrlochseitigen Ende des Bohrgestänges 40 ist ein Bohrkopf mit einer Schneideinrichtung angeordnet, welche in Fig. 1 nicht dargestellt ist. Am vorderen Ende der Bohrlafette 30 ist eine Klemm- und Brecheinrichtung 36 angebracht, mit welcher in bekannter Weise das Bohrgestänge 40 aus den Bohrgestängeelementen 42 verschraubt oder wieder gelöst werden kann.

Zum Steuern des Bohrgerätes 20 ist eine mobile Bedieneinheit 50 mit einer Bedienkabine 52 für mindestens eine Bedienperson vorgesehen. Die mobile Bedieneinheit 50 weist ein eigenständiges Fahrwerk 54 auf, so dass die mobile Bedieneinheit 50 selbständig gegenüber dem Bohrgerät 20 verfahren werden kann.

In dem dargestellten Ausführungsbeispiel nach Fig. 1 ist das Fahrwerk 54 der mobilen Bedieneinheit 50 als ein Unterwagen 56 mit einem Radfahrwerk ausgebildet. Auf dem Unterwagen 56 ist ein Oberwagen 58 mit der Bedienkabine 52 drehbar gelagert. Am Oberwagen 58 ist ein Antrieb, vorzugsweise ein Verbrennungsmotor oder ein Elektromotor, angeordnet, so dass die mobile Bedieneinheit 50 selbständig verfahrbar ist. Die Bedienkabine 52 ist als ein geschlossenes Gehäuse mit Fenstern und Türen ausgebildet, so dass die Bedienperson vor Witterungs- und Umgebungseinflüssen geschützt ist.

Die mobile Bedieneinheit 50 erlaubt es einer Bedienperson, sich getrennt von dem Bohrgerät 20 in eine beliebige und geeignete Position am Arbeitsbereich des Bohrgerätes 20 zu bewegen. Insbesondere ist es bevorzugt, dass die Bedienperson eine freie Sicht auf den Arbeitsbereich mit dem Bohransatzpunkt hat.

Eine Steuerung des Bohrgerätes erfolgt über die Bedienperson aus der mobilen Bedieneinheit 50 mit einer entsprechenden Steuerung, insbesondere einem Bedienpult. Die Steuerung oder das Bedienpult sind vorzugsweise über eine draht- oder leitungslose Verbindung mit der Steuerung am Bohrgerät 20 verbunden. Zusätzlich kann an dem Bohrgerät 20 ein Bedienstand 28 angeordnet sein. Auf diese Weise besteht die Möglichkeit, dass das Bohrgerät 20 auch ohne die mobile Bedieneinheit 50 unmittelbar über den Bedienstand 28 betrieben werden kann. Der Bedienstand 28 ist dabei als ein einfacher und vorzugsweise offener Bedienstand 28 ausgebildet, welcher insbesondere zu einem Verfahren des Bohrgerätes 20 bei einer rückgezogenen Bohrlafette 30 geeignet ist.

Eine erfindungsgemäße Bohrgeräteanordnung 10 ist in Fig. 2 dargestellt. Dabei ist das Bohrgerät 20 entsprechend dem Bohrgerät 20 nach Fig. 1 ausgebildet. In der Darstellung gemäß Fig. 2 ist der Mehrgelenkarm 26, welcher mindestens drei Gelenke, vorzugsweise bis zu acht oder mehr Gelenke aufweist, so angeordnet, dass sich die Bohrlafette 30 mit dem Bohrantrieb 34 in einer vertikalen Bohrposition befindet.

Bei der Bohrgeräteanordnung 10 gemäß Fig. 2 ist eine mobile Bedieneinheit 50 mit der Bedienkabine 52 vorgesehen, wobei ein Fahrwerk 54 eines Unterwagens 56 als ein Raupenfahrwerk ausgebildet ist. Auf dem Unterwagen 56 ist ein Oberwagen 58 mit der Bedienkabine 52 drehbar gelagert. An dem Oberwagen 58 ist ein Tragarm 62 mit einer Greifeinrichtung 64 als eine Arbeitseinrichtung 60 angeordnet. Der Tragarm 62, welcher auch als ein Baggerarm bezeichnet werden kann, ist über mehrere Gelenke und Antriebsorgane im Raum verstellbar. Die Greifeinrichtung 64 ist ausgebildet, einzelne Bohrgestängeelemente 42 aus einem Bohrgestängeelementemagazin zu greifen und an die Bohrlafette 30 zum Bilden des Bohrgestänges 40 zuzuführen.

In umgekehrter Weise kann die Arbeitseinrichtung 60 auch zum Demontieren eines Bohrgestänges 40 und Rückführen der einzelnen Bohrgestängeelemente 42 von der Bohrlafette 30 zurück in das Bohrgestängeelementemagazin eingesetzt werden. Die Arbeitseinrichtung 60 wird über eine Antriebseinrichtung 66 mit Energie versorgt, welche am Oberwagen 58 angeordnet ist. Die Antriebseinrichtung 66 weist vorzugsweise einen Verbrennungsmotor auf, welcher ein Hydraulikaggregat zur Versorgung der Arbeitseinrichtung 60 mit Hydraulikenergie antreibt.

Mit dieser zusätzlichen Arbeitseinrichtung 60 kann die mobile Bedieneinheit 50, welcher zur Steuerung des Bohrgerätes 20 vorgesehen und ausgebildet ist, gleichzeitig eine Zusatzfunktion ausführen. Damit wird es einer Bedienperson des Bohrgerätes 20 ermöglicht, auch in effizienter Weise zusätzliche Funktionen zu erfüllen. So kann ein notwendiger Personalaufwand an einer Baustelle reduziert werden. Nötigenfalls kann die Bedienkabine 52 der mobilen Bedieneinheit 50 auch zur Aufnahme von zwei oder mehr Bedienpersonen vorgesehen sein.

## Patentansprüche

1. Bohrgeräteanordnung mit einem Bohrgerät (20), welches ein Raupenfahrwerk (22) aufweist, an welchem eine Bohrlafette (30) mit einem Bohrantrieb (34) gelagert ist, welcher zum Antreiben eines Bohrgestänges (40) ausgebildet und entlang der Bohrlafette (30) axial verfahrbar gelagert ist, wobei die Bohrlafette (30) über einen Mehrgelenkarm (26) in einer Vielzahl von Bohrpositionen im Raum verstellbar ist, und mit einer Bedienkabine (52) für mindestens eine Bedienperson zum Steuern des Bohrgerätes (20),
**dadurch gekennzeichnet,**
**dass** die Bedienkabine (52) als eine mobile Bedieneinheit (50) ausgebildet ist, welche getrennt von dem Bohrgerät (20) auf einem eigenständigen Fahrwerk (54) angeordnet ist,
**dass** die mobile Bedieneinheit (50) mit einer Antriebseinrichtung (66) versehen ist, welche zum Antreiben mindestens einer Arbeitseinrichtung (60) ausgebildet ist, und
**dass** die mobile Bedieneinheit (50) mit einem Tragarm (62) und einer Greifeinrichtung (64) als Arbeitseinrichtung (60) versehen ist, welche zum Handhaben von Bohrgestängeelementen (42) ausgebildet ist.

2. Bohrgeräteanordnung nach Anspruch 1,
**dadurch gekennzeichnet,**
**dass** die Bedienkabine (52) ein Bedienpult aufweist, welches drahtlos mit einer Steuereinrichtung des Bohrgeräts (20) in Verbindung steht.

3. Bohrgeräteanordnung nach Anspruch 1 oder 2,
**dadurch gekennzeichnet,**
**dass** die Bedienkabine (52) zum Aufnehmen von mindestens zwei Personen ausgebildet ist.

4. Bohrgeräteanordnung nach einem der Ansprüche 1 bis 3,
**dadurch gekennzeichnet,**
**dass** die Bedienkabine (52) geschlossen ausgebildet ist.

5. Bohrgeräteanordnung nach einem der Ansprüche 1 bis 4,
**dadurch gekennzeichnet,**
**dass** das Fahrwerk (54) der mobilen Bedieneinheit (50) als ein Raupenfahrwerk ausgebildet ist.

6. Bohrgeräteanordnung nach einem der Ansprüche 1 bis 5,
**dadurch gekennzeichnet,**
**dass** das Fahrwerk (54) der mobilen Bedieneinheit (50) als ein Radfahrwerk ausgebildet ist.

7. Bohrgeräteanordnung nach einem der Ansprüche 1 bis 6,
**dadurch gekennzeichnet,**
**dass** das Fahrwerk (54) als ein Unterwagen (56) ausgebildet ist und
**dass** auf dem Unterwagen (56) ein Oberwagen (58) mit der Bedienkabine (52) drehbar gelagert ist.

8. Bohrgeräteanordnung nach Anspruch 7,
**dadurch gekennzeichnet,**
**dass** die Arbeitseinrichtung (60) ein Hebezeug und/oder eine Seilwinde aufweist.

9. Bohrgeräteanordnung nach einem der Ansprüche 7 bis 8,
**dadurch gekennzeichnet,**
**dass** der drehbare Oberwagen (58) der mobilen Bedieneinheit (52) mit einem Tragarm (62) versehen ist, der mit einer Greifeinrichtung (64) zum Greifen und Handhaben von Bohrgestängeelementen (42) ausgebildet ist.

10. Verfahren zum Erstellen einer Bohrung, insbesondere einer Injektionszugankerbohrung, insbesondere mit einer Bohrgeräteanordnung (10) nach einem der Ansprüche 1 bis 9,
bei dem ein Bohrgestänge (40) mit einem Bohrkopf von einem Bohrantrieb (34) angetrieben wird, welcher zum Einbringen der Bohrung in einen Boden- oder Wandbereich entlang einer Bohrlafette (30) axial verfahren wird, welche mittels eines Mehrgelenkarms (26) eines Bohrgeräts (20) in eine Vielzahl von Bohrpositionen im Raum verstellbar ist, wobei ein Bohrbetrieb von mindestens einer Bedienperson aus einer Bedienkabine (52) heraus gesteuert wird,
**dadurch gekennzeichnet,**
**dass** die Bedienkabine (52) als eine mobile Bedieneinheit (50) ausgebildet ist, welche getrennt von dem Bohrgerät (20) mittels eines eigenständigen Fahrwerks (54) verfahren wird, und
**dass** die mobile Bedieneinheit (50) mit einem Tragarm (62) und einer Greifeinrichtung (64) versehen ist, durch welche Bohrgestängeelemente (42) gegriffen und an das Bohrgerät (20) zugeführt oder von diesem abgeführt werden.

11. Verfahren nach Anspruch 10,
**dadurch gekennzeichnet,**
**dass** als Bohrgestänge (40) mit dem Bohrkopf ein Zugglied vorgesehen wird, welches nach dem Erstellen der Bohrung in der Bohrung verbleibt und verankert wird.

12. Verfahren nach Anspruch 10 oder 11,
**dadurch gekennzeichnet,**
**dass** das Bohrgerät (20) drahtlos von der mobilen Bedieneinheit (50) durch die Bedienperson gesteuert wird.

## Claims

1. Drilling apparatus arrangement with a drilling apparatus (20) which has a crawler running gear (22), on which a drill mast (30) with a drill drive (34) is supported that is designed for driving a drill rod (40) and supported in an axially movable manner along the drill mast (30), wherein the drill mast (30) is adjustable via a multi-joint arm (26) into a plurality of drilling positions in space, and with an operator's cab (52) for at least one operating person for controlling the drilling apparatus (20),
**characterized in that**
the operator's cab (52) is designed as a mobile operating unit (50) that is arranged separately from the drilling apparatus (20) on an independent running gear (54),
**in that** the mobile operating unit (50) is provided with a drive means (66) that is designed for driving at least one working means (60), and
**in that** the mobile operating unit (50) is provided with a support arm (62) and a gripping means (64) as working means (60) that is designed for handling drill rod elements (42).

2. Drilling apparatus arrangement according to claim 1,
**characterized in that**
the operator's cab (52) has an operating panel that is wirelessly connected to a control means of the drilling apparatus (20).

3. Drilling apparatus arrangement according to claim 1 or 2,
**characterized in that**
the operator's cab (52) is designed for receiving at least two persons.

4. Drilling apparatus arrangement according to any one of claims 1 to 3,
**characterized in that**
the operator's cab (52) is of closed design.

5. Drilling apparatus arrangement according to any one of claims 1 to 4,
**characterized in that**
the running gear (54) of the mobile operating unit (50) is designed as a crawler running gear.

6. Drilling apparatus arrangement according to any one of claims 1 to 5,
**characterized in that**
the running gear (54) of the mobile operating unit (50) is designed as a wheel running gear.

7. Drilling apparatus arrangement according to any one of claims 1 to 6,
**characterized in that**
the running gear (54) is designed as an undercarriage (56) and
**in that** on the undercarriage (56) an upper carriage (58) with the operator's cab (52) is supported in a rotatable manner.

8. Drilling apparatus arrangement according to claim 7,
**characterized in that**
the working means (60) has a lifting gear and/or a rope winch.

9. Drilling apparatus arrangement according to any one of claims 7 to 8,
**characterized in that**
the rotatable upper carriage (58) of the mobile operating unit (52) is provided with a support arm (62) that is designed with a gripping means (64) for gripping and handling drill rod elements (42).

10. Method for producing a bore, in particular an injection anchor bore, in particular with a drilling apparatus arrangement (10) according to any one of claims 1 to 9, in which a drill rod (40) with a drill head is driven by a drill drive (34) which, for the purpose of introducing the bore into a ground or wall area, is moved axially along a drill mast (30) that is adjustable by means of a multi-joint arm (26) of a drilling apparatus (20) into a plurality of drilling positions in space, wherein a drilling operation is controlled by at least one operating person from an operator's cab (52),
**characterized in that**
the operator's cab (52) is designed as a mobile operating unit (50) which is moved separately from the drilling apparatus (20) by means of an independent running gear (54), and
**in that** the mobile operating unit (50) is provided with a support arm (62) and a gripping means (64), by which drill rod elements (42) are gripped and supplied to the drilling apparatus (20) or removed therefrom.

11. Method according to claim 10,
**characterized in that**
as drill rod (40) with the drill head a tension member is provided which remains in the bore and is anchored therein after production of the bore.

12. Method according to claim 10 or 11,
**characterized in that**
the drilling apparatus (20) is controlled wirelessly from the mobile operating unit (50) by the operating person.

## Revendications

1. Système de forage avec un appareil de forage (20), lequel présente un châssis à chenilles (22), au niveau duquel est logé un affût de forage (30) comportant un entraînement de forage (34) qui est réalisé pour l'entraînement d'une tige de forage (40) et est monté de manière mobile axialement le long de l'affût de forage (30), l'affût de forage (30) étant réglable dans l'espace dans une pluralité de positions de forage dans par le biais d'un bras à articulations multiples (26), et avec une cabine de commande (52) pour au moins un opérateur pour la commande de l'appareil de forage (20),
**caractérisé en ce que**
la cabine de commande (52) est réalisée en tant qu'unité de commande mobile (50), laquelle est agencée séparément de l'appareil de forage (20) sur un châssis autonome (54),
**en ce que** l'unité de commande mobile (50) est dotée d'un dispositif d'entraînement (66), lequel est réalisé pour l'entraînement d'au moins un dispositif de travail (60), et
**en ce que** l'unité de commande mobile (50) est dotée d'un bras porteur (62) et d'un dispositif de préhension (64) en tant que dispositif de travail (60), lequel est réalisé pour le maniement d'éléments de tige de forage (42).

2. Système de forage selon la revendication 1,
**caractérisé en ce que**
la cabine de commande (52) présente un pupitre de commande, lequel est connecté sans fil avec un dispositif de commande de l'appareil de forage (20).

3. Système de forage selon la revendication 1 ou 2,
**caractérisé en ce que**
la cabine de commande (52) est réalisée pour recevoir au moins deux personnes.

4. Système de forage selon l'une des revendications 1 à 3,
**caractérisé en ce que**
la cabine de commande (52) est réalisée fermée.

5. Système de forage selon l'une des revendications 1 à 4,
**caractérisé en ce que**
le châssis (54) de l'unité de commande mobile (50) est réalisé en tant que châssis à chenilles.

6. Système de forage selon l'une des revendications 1 à 5,
**caractérisé en ce que**
le châssis (54) de l'unité de commande mobile (50) est réalisé en tant que châssis à roues.

7. Système de forage selon l'une des revendications 1 à 6,
**caractérisé en ce que**
le châssis (54) est réalisé en tant que châssis inférieur (56) et
**en ce qu'**un châssis supérieur (58) avec la cabine de commande (52) est monté mobile en rotation sur le châssis inférieur (56).

8. Système de forage selon la revendication 7,
**caractérisé en ce que**
le dispositif de travail (60) présente un engin de levage et/ou un treuil.

9. Système de forage selon l'une des revendications 7 à 8,
**caractérisé en ce que**
le châssis supérieur (58) rotatif de l'unité de commande mobile (52) est doté d'un bras porteur (62), qui est réalisé avec un dispositif de préhension (64) pour la préhension et le maniement d'éléments de tige de forage (42).

10. Procédé de réalisation d'un forage, en particulier d'un forage de tirant d'ancrage par injection, en particulier avec un système de forage (10) selon l'une des revendications 1 à 9,
dans lequel une tige de forage (40) avec une tête de forage est entraînée par un entraînement de forage (34), lequel est déplacé axialement le long d'un affût de forage (30) pour l'introduction du forage dans une zone de fond ou de paroi, lequel est réglable dans l'espace dans une pluralité de positions de forage au moyen d'un bras à articulations multiples (26) d'un appareil de forage (20), un fonctionnement de forage étant commandé par au moins un opérateur depuis une cabine de commande (52),
**caractérisé en ce que**
la cabine de commande (52) est réalisée en tant qu'unité de commande mobile (50), laquelle est déplacée séparément de l'appareil de forage (20) au moyen d'un châssis autonome (54), et
**en ce que** l'unité de commande mobile (50) est dotée d'un bras porteur (62) et d'un dispositif de préhension (64), par lequel des éléments de tige de forage (42) sont saisis et amenés à l'appareil de forage (20) ou évacués de celui-ci.

11. Procédé selon la revendication 10,
**caractérisé en ce que**
un organe de traction est prévu en tant que tige de forage (40) avec la tête de forage, lequel reste et est ancré dans le forage après la réalisation du forage.

12. Procédé selon la revendication 10 ou 11,
**caractérisé en ce que**
l'appareil de forage (20) est commandé sans fil par l'opérateur depuis l'unité de commande mobile (50).
